# EUROPÄISCHE PATENTSCHRIFT

(11) **EP 0 114 293 B1**
(45) Veröffentlichungstag und Bekanntmachung des Hinweises auf die Patenterteilung: **12.11.1986**
(21) Anmeldenummer: 83112501.8
(22) Anmeldetag: 13.12.1983
(51) Int. Cl.: B22D 11/04, B22D 11/16

(54) **Verfahren und Vorrichtung zur Einstellung der Konizität von Schmalseitenwänden von Stranggiesskokillen**
Method of and installation for adjusting the taper of small face walls of continuous-casting ingots
Procédé et dispositif de réglage de la conicité des petits côtés de lingotières de coulée continue

(30) Priorität: 21.12.1982 DE 3247207
(43) Veröffentlichungstag der Anmeldung: 01.08.1984
(73) Patentinhaber: SMS SCHLOEMANN-SIEMAG AKTIENGESELLSCHAFT, 40237 Düsseldorf (DE)
(72) Erfinder: Kaiser, Hans-Peter, D-4000 Düsseldorf (DE)
(74) Vertreter: Müller, Gerd, Dipl.-Ing.

## Beschreibung

Die Erfindung betrifft ein Verfahren zum Einstellen der Konizität von Schmalseitenwänden von Stranggießkokillen, wobei die Konizität zweier zwischen zwei Breitseitenwänden angeordneten Schmalseitenwände beim Gießen der sich ändernden Strangschrumpfung angepaßt wird. (Stahl und Eisen 10/82 S. 77 «Konti Kokille »). Darüber hinaus betrifft die Erfindung eine Vorrichtung zur Durchführung des Verfahrens.

Beim Stranggießen von Stahl wird innerhalb der Kokille auf allen Seiten des Stranges eine möglichst gleichmäßige Wärmeabfuhr angestrebt, damit der Strang beim Verlassen der Kokille allseitig eine gleichmäßige Schalendicke aufweist.

Beim Stranggießen von Brammenformaten schwindet der Strang, abhängig vom Format, Gießgeschwindigkeit und Material an den Schmal- und Breitseiten, unterschiedlich. Es ist daher üblich, die Schmalseiten des Formhohlraumes in Richtung des Kokillenausganges konvergierend einzustellen und die Breitseiten des Formhohlraumes parallel oder mit einem gegenüber den Schmalseiten unterschiedlichen Gießkonus auszuführen.

Zum Stand der Technik gehört ein Verfahren und eine Vorrichtung zum Anpassen der Konizität der Schmalseitenwände der Kokille an die sich mit der Gießgeschwindigkeit während des Gießens ändernde Strangschrumpfung. Mit einem Konizitätsmesser wird fortwährend die Lage der Schmalseite an den Prozeßrechner übermittelt, der die jeweiligen Gießbedingungen mit den gespeicherten Werten, die die Schrumpfung des Stranges definieren, vergleicht und bei Bedarf die Konizität der Schmalseite den Erfordernissen automatisch anpaßt und somit den Spalt am Kokillenaustritt konstant hält. (Stahl und Eisen 10/82 S. 77 « Konti Kokille »).

Ein wesentlicher Nachteil dieses Verfahrens besteht darin, daß, bedingt durch ungleichmäßige, sich ständig ändernde Anlage- und Abkühlbedingungen, zwischen Kokillenwand und Strangschale die tatsächliche Schrumpfung nicht genau bestimmbar ist, wodurch die Einstellung eines konstanten Schrumpfspaltes zwischen Strangschale und Schmalseitenwand der Kokille verhindert wird. Die Folgen hiervon sind ungleichmäßiges Schalenwachstum mit Durchbruchgefahr und Rißbildung.

Der Erfindung liegt die Aufgabe zugrunde, ein Verfahren und eine Vorrichtung zur Durchführung des Verfahrens zu schaffen, die eine optimale und gleichmäßige Kühlung innerhalb der Kokille, insbesondere an den Schmalseitenwänden bei sich ändernden Gießparametern, speziell der Gießgeschwindigkeit, der Gießtemperatur und der Strangbreite, ergeben. Dadurch soll bei großen Gießgeschwindigkeiten und Gießgeschwindigkeitsänderungen die Strangqualität verbessert und die Durchbruchgefahr vermindert werden.

Nach der Erfindung wird dies bei einem Verfahren der eingangs genannten Art dadurch erreicht, daß die Unterseite jeder Schmalseitenwand mit einer den Kontakt der Schmalseitenwand mit dem Kantenbereich der Strangschale bewirkenden Kraft angestellt und diese der Ausbauchung der Strangschale entgegenwirkende Kraft durch Verstellen der Unterseite der Schmalseitenwand entsprechend der sich beim Gießen ändernden Strangschrumpfung konstant gehalten wird.

Mit dem neuen Verfahren wird im Gegensatz zum bekannten Verfahren unabhängig von den jeweiligen Gießbedingungen das Entstehen eines Schrumpfspaltes und das Ausbauchen der Strangkruste verhindert. Der Wegfall des Schrumpfspaltes führt zu einer besseren Abkühlung, so daß die Gießgeschwindigkeit erhöht, die Strangqualität verbessert und der Entstehung von Rissen und Durchbrüchen entgegengewirkt wird. Um ein unkontrolliertes Zusammenfahren der Unterseiten beim Füllen der Kokille zu vermeiden, wird mit der Anstellung der Unterseiten der Schmalseitenwände gegen die Strangschale erst nach dem Austreten des Anfahrkopfes aus der Kokille begonnen.

Gemäß einem weiteren Merkmal der Erfindung wird die Kraft zwischen der Unterseite der Schmalseitenwand und der zugehörigen Verstellvorrichtung gemessen, mit einem Sollwert verglichen und bei einer Abweichung eine Stellgröße für die Verstellvorrichtung gebildet.

Der Sollwert der zwischen der Unterseite der Schmalseitenwand und der zugehörigen Verstellvorrichtung wirksamen Kraft wird vorteilhaft aus dem ferrostatischen Druck auf den auf die Verstellvorrichtung entfallenden Flächenanteil der Schmalseitenwand, einer eventuellen Reibung der Schmalseitenwand zwischen den Breitseitenwänden und einem zusätzlichen Sicherheitsfaktor bestimmt.

Das Verfahren kann dahingehend ausgestaltet werden, daß eine der Kokille unmittelbar nachgeordnete Stützführung für die Gießstrangschmalseiten in Abhängigkeit von der jeweiligen Stellung der Schmalseitenwände der Kokille verstellt wird. Dadurch wird ein Versatz zwischen Kokille und Stützführung und damit schädliche Deformierungen der Strangschale unterhalb der Kokille vermieden.

Durch die, den Oberbegriff des Vorrichtungsanspruchs 5 bildende DE-B2415224 ist eine Plattenkokille bekannt, bei der zwischen Breitseitenwänden angeordnete Schmalseitenwände mit Einrichtungen zum Einstellen des Formhohlraumes auf unterschiedliche Strangbreiten und mit Einrichtungen zum Verstellen des Gießkonus versehen sind. Die Verstellung der Schmaiseitenwände erfolgt in Abhängigkeit von der Kühlleistung der Kokille, wobei ein Signalfluß von Meßgliedern über Durchschnittswertbildner und Differenzwertbildner zu einem Rechner läuft, der die Stellglieder für die Konizität der Schmalseiten steuert. Die tatsächlichen Anlagebedingungen zwischen Kokillenwand und Strangschale finden dabei keine Berücksichtigung.

Demgegenüber weist eine erfindungsgemäße Vorrichtung zur Durchführung des Verfahrens eine zwischen der Unterseite der Schmalseitenwand und der zugehörigen Verstellvorrichtung angeordnete Druckmeßzelle, einen Sollwertgeber und einen Rechner auf.

Eine Vorrichtung zur Durchführung des Verfahrens besteht aus einer zwischen der Unterseite der Schmalseitenwand und der zugehörigen Verstellvorrichtung angeordneten Druckmeßzelle, einem Sollwertgeber und einem Rechner.

Als Verstellvorrichtung für eine Unterseite der Schmalseitenwand kann ein mit Motor versehener Spindeltrieb vorhanden sein.

Zur Registrierung der Schmalseitenstellung sind Wegmesser vorgesehen, deren Meßsignale zur Schrägstellungsbegrenzung dem Rechner zugeführt werden.

In der Zeichnung ist ein Ausführungsbeispiel der Erfindung dargestellt. Es zeigen
Figur 1 eine Kokille mit geregelter Schmalseitenwandverstellung und
Figur 2 einen Querschnitt durch die Kokille zwischen den oberen und den unteren Verstellvorrichtungen.

Bei der dargestellten Stranggießkokille wird ein die Stahlschmelze 1 aufnehmender Hohlraum durch zwei Breitseitenwände 2, 3 und zwei zwischen diesen verstellbar angeordnete Schmalseitenwände 4, 5 gebildet. Die Schmelze 1 erstarrt an den gekühlten Kokillenwänden 2, 3, 4, 5 zur Strangschale 6.

An jeder Schmalseitenwand 4 bzw. 5 ist zur Einstellung des Gießformates im oberen Bereich eine Spindel 7 angelenkt, die von einem Motor 8 über ein Getriebe 9 in axialer Richtung bewegt wird. Die Spindel 7 und das Getriebe 9 sind an einem Träger 10 gelagert.

Zur Formateinstellung und zur Einstellung der Konizität sind die Schmalseitenwände 4, 5 im unteren Bereich mit einer Verstellvorrichtung versehen, die aus einer von einem Motor 11 über ein Getriebe 12 angetriebenen Spindel 13 besteht, die gleichfalls an dem Träger 10 gelagert sind. Zwischen einem an der Spindel 13 angebrachten Gelenk 14 und der Unterseite der Schmalseitenwand 4 bzw. 5 ist eine Druckmeßzelle 15 angeordnet. Alternativ können als Verstellvorrichtungen Druckmittelzylinder vorgesehen sein.

Die Konizität der Schmalseitenwände 4 und 5 der Kokille wird zur Anpassung an eine geänderte Strangschrumpfung wie folgt verstellt :
Sobald ein Anfahrkopf 16 die Kokille verlassen hat, werden die Schmalseitenwände 4, 5 durch die Spindeltriebe 11, 12, 13 gegen die Strangschale 6 geschwenkt. Dabei werden fortlaufend die von Druckmeßzellen 15 ermittelten Meßdaten einem Rechner 17 zum Sollwert-Istwertvergleich zugeführt. Sobald der gemessene Druck mit dem eingespeicherten Sollwert U übereinstimmt, wird im Rechner 17 ein Steuersignal zur Stillsetzung der Motoren 11 gebildet.

Beim weiteren Gießen führt eine Änderung der Strangschrumpfung jeweils zu einem Anstieg bzw. Abfall des von den Druckmeßzellen 15 gemessenen Drucks. Hierbei werden in gleicher Weise aus den Abweichungen vom Sollwert U Steuersignale für die Motoren 11 zur Verstellung der Spindeln 13 im Sinne einer Vergrößerung oder Verringerung des Druckes der Schmalseitenwände 4, 5 auf die Strangschale 6 gebildet. Dabei ist der Sollwert U des Druckes derart bemessen, daß es an den Schmalseitenwänden 4, 5 weder zu einer Schrumpfspaltbildung noch zur Ausbauchung der Strangschale 6 kommen kann (Fig. 2).

An den Getrieben 9,12 sind Impulsgeber 18 zur Messung des Verstellweges von Ober- und Unterseite der Schmalseitenwände 4, 5 angebracht. Die Meßsignale werden zur Schrägstellungsbegrenzung dem Rechner 17 als zusätzliche Information eingegeben.

## Patentansprüche

1. Verfahren zum Einstellen der Konizität von Schmalseitenwänden (4, 5) von Stranggießkokillen, wobei die Konizität zweier zwischen zwei Breitseitenwänden (2, 3) angeordneten Schmalseitenwände (4, 5) beim Gießen der sich ändernden Strangschrumpfung angepaßt wird, dadurch gekennzeichnet, daß die Unterseite jeder Schmalseitenwand (4, 5) mit einer den Kontakt der Schmalseitenwand (4, 5) mit dem Kantenbereich der Strangschale (6) bewirkenden Kraft angestellt und diese der Ausbauchung der Strangschale (6) entgegenwirkende Kraft durch Verstellen der Unterseite der Schmalseitenwand (4, 5) entsprechend der sich beim Gießen ändernden Strangschrumpfung konstant gehalten wird.

2. Verfahren nach Anspruch 1, dadurch gekennzeichnet, daß die Kraft zwischen der Unterseite der Schmalseitenwand (4, 5) und der zugehörigen Verstellvorrichtung (13) gemessen, mit einem Sollwert (U) verglichen und bei einer Abweichung eine Stellgröße für die Verstellvorrichtung (13) gebildet wird.

3. Verfahren nach den Ansprüchen 1 und 2, dadurch gekennzeichnet, daß der Sollwert (U), der zwischen der Unterseite der Schmalseitenwand (4, 5) und der zugehörigen Verstellvorrichtung (13) wirksamen Kraft aus dem ferrostatischen Druck auf den auf die Verstellvorrichtung (13) entfallenden Flächenanteil der Schmalseitenwand (4, 5), einer eventuellen Reibung der Schmalseitenwand (4. 5) zwischen den Breitseitenwänden und einem zusätzlichen Sicherheitsfaktor bestimmt wird.

4. Verfahren nach Anspruch 1, dadurch gekennzeichnet, daß eine der Kokille unmittelbar nachgeordnete Stützführung für die Gießstrangschmalseite-n in Abhängigkeit von der jeweiligen Stellung der Schmalseitenwände (4, 5) der Kokille verstellt wird.

5. Vorrichtung zur Durchführung des Verfahrens nach einem der Ansprüche 1 bis 3, wobei zwischen zwei Breitseitenwänden (2, 3) einer Stranggießkokille zwei Schmalseitenwände (4, 5) angeordnet sind, denen je eine obere die Strangbreite bestimmende Verstellvorrichtung (7) und eine untere die Konizität bestimmende rechnergesteuerte Verstellvorrichtung (13) zugeordnet sind, gekennzeichnet durch eine zwischen der Unterseite einer Schmalseitenwand (4, 5) und der zugehörigen Verstellvorrichtung (13) angeordnete Druckmeßzelle (15), einen Sollwertgeber und einen Rechner (17).

6. Vorrichtung nach Anspruch 5, dadurch gekennzeichnet, daß als Verstellvorrichtung für die Schmalseitenwände (4, 5) mit Motor (11) versehene Spindeltriebe (12, 13) vorgesehen sind.

7. Vorrichtung nach Anspruch 5, dadurch gekennzeichnet. daß zur Registrierung der Schmalseitenwandeinstellung Wegmesser (18) vorgesehen sind, deren Meßsignale dem Rechner (17) zugeführt werden.

## Claims

1. Method for the setting of the conicity of narrow side walls (4, 5) of continuous casting moulds, in which the conicity of two narrow side walls (4, 5) arranged between two wide side walls (2, 3) is adapted during the pouring to the changing billet shrinkage, characterised thereby, that the underside of each narrow side wall (4, 5) is set with a force effecting the contact of the narrow side wall (4, 5) with the edge region of the billet shell (6) and this force counter-acting the bowing- out of the billet shell (6) is kept constant through resetting of the underside of the narrow side wall (4, 5) in correspondence with the billet shrinkage changing during the pouring.

2. Method according to claim 1, characterised thereby, that the force between the underside of the narrow side wall (4, 5) and the associated resetting device (13) is measured and compared with a target value (U) and, in case of deviation, a setting magnitude is formed for the resetting device (13).

3. Method according to the claims 1 and 2, characterised thereby, that the target value (U) of the force effective between the underside of the narrow side wall (4, 5) and the associated resetting device (13) is formed from the ferrostatic pressure of the area component of the narrow side wall (4, 5) applicable to the resetting device (13), a possible friction of the narrow side wall (4, 5) between the wide side walls and an additional safety factor.

4. Method according to claim 1, characterised thereby, that a support guide, arranged directly downstream of the mould, for the narrow sides of the cast billet is reset in dependence on the respective setting of the narrow side walls (4, 5) of the mould.

5. Device for the performance of the method according to one of the claims 1 to 3, in which two narrow side walls (4, 5) are arranged between two wide side walls (2, 3) of a continuous casting mould and associated with an upper resetting device (7) determining the billet width and a lower, computer-controlled resetting device (13) determining the conicity, characterised by a pressure-measuring cell (15) arranged between the unserside of a narrow side wall (4, 5) and the associated resetting device (13), a target value generator and a computer (17).

6. Device according to claim 5, characterised thereby, that spindle drives (12, 13) provided with motor (11) are provided as resetting device for the narrow side walls (4, 5).

7. Device according to claim 5, characterised thereby, that travel meters (18), the measurement signals of which are fed to the computer (17), are provided for the recording of the narrow side wall setting.

## Revendications

1. Procédé de réglage de la conicité des parois latérales étroites (4, 5) des lingotières de coulée continue, la conicité de deux parois latérales étroites (4, 5) situées entre deux parois latérales larges (2, 3) s'adaptant, au cours de la coulée, au retrait variable de la billette, caractérisé en ce que la partie inférieure de chaque paroi latérale étroite (4, 5) est soumise à l'action d'une force qui assure le contact de la paroi latérale étroite avec la zone des bords de la croûte (6) de la billette et en ce que cette force qui s'oppose au renflement vers l'extérieur de la croûte (6) de la billette est maintenue constante du fait que la partie inférieure de la paroi latérale étroite (4, 5) se déplace suivant les variations du retrait de la billette au cours de la coulée.

2. Procédé selon la revendication 1, caractérisé en ce que la force exercée entre la partie inférieure de la paroi latérale étroite (4, 5) et le dispositif de déplacement (13) correspondant est mesurée, comparée à une valeur de consigne U et, en cas d'écart, donne lieu à une grandeur de réglage destinée au dispositif de déplacement (13).

3. Procédé selon les revendications 1 et 2, caractérisé en ce que la valeur de consigne U de la force agissant entre la partie inférieure de la paroi latérale étroite (4, 5) et le dispositif de déplacement (13) correspondant est déterminée d'après la pression ferrostatique exercée sur la partie de surface latérale étroite (4, 5) correspondant au dispositif de déplacement (13), d'après un frottement éventuel de la paroi latérale étroite (4, 5) entre les parois latérales larges et d'après un facteur de sécurité supplémentaire.

4. Procédé selon la revendication 1, caractérisé en ce qu'un dispositif de guidage et d'appui des côtés étroits de la billette situé immédiatement à la suite de la lingotière se déplace en fonction de la position des parois latérales étroites (4, 5) de la lingotière.

5. Dispositif pour l'application du procédé selon l'une des revendications 1 à 3, qui comprend, entre deux parois latérales larges (2, 3) d'une lingotière de coulée continue, deux parois latérales étroites (4, 5) à chacune desquelles correspondent un dispositif de déplacement supérieur (7) qui détermine la largeur de la billette et un dispositif de déplacement inférieur (13) commandé par calculateur qui détermine la conicité, caractérisé en ce qu'il comprend une cellule (15) de mesure de la pression située entre la partie inférieure d'une paroi latérale étroite et le dispositif de déplacement (13) correspondant, un organe indiquant les valeurs de consigne et un calculateur (17).

6. Dispositif selon la revendication (5), caractérisé en ce que le dispositif de déplacement assurant le réglage des parois latérales étroites (4, 5) est constitué par un dispositif d'entraînement à broche (12, 13) comportant un moteur (11).

7. Dispositif selon la revendication 5, caractérisé en ce que l'enregistrement de la position des côtés étroits est assuré par des dispositifs de mesure de trajets (18) dont les signaux de mesure sont envoyés au calculateur (17).
